# EUROPÄISCHE PATENTSCHRIFT

(11) **EP 0 241 422 B1**
(45) Veröffentlichungstag und Bekanntmachung des Hinweises auf die Patenterteilung: **26.06.1991**
(21) Anmeldenummer: 87810195.5
(22) Anmeldetag: 01.04.1987
(51) Int. Cl.: B28D 1/08

(54) **Mobile Kettensäge für die Bearbeitung von Beton, Gesteinen und Mauerwerk**
Mobile chain saw for working concrete, stone and masonry work
Scie à chaîne mobile pour travailler du béton, de la pierre et de la maçonnerie

(30) Priorität: 05.04.1986 CH 1329/86
(43) Veröffentlichungstag der Anmeldung: 14.10.1987
(73) Patentinhaber: Gamma Stawag AG, CH-8153 Rümlang (CH)
(72) Erfinder: Boller Willi, CH-8308 Agasul-Illnau (CH)
(74) Vertreter: Bruderer, Werner

(56) Entgegenhaltungen:
- CH-A- 387 922
- DE-A- 2 300 737
- DE-B- 2 207 065
- DE-B- 2 228 691
- US-A- 1 676 428

## Beschreibung

Die Erfindung betrifft eine mobile Kettensäge für die Bearbeitung von Beton, Gesteinen und Mauerwerk mit einer Antriebseinheit, einer Vorschubeinheit, einem um eine Antriebswelle schwenkbaren Schwert mit Sägekette, wobei die Antriebswelle in einer Hohlwelle gelagert und an einem Ende mit der Antriebseinheit verbunden ist, und einer Führungseinrichtung.

Bei Bauwerken aus Beton oder Mauerwerk besteht immer wieder das Bedürfnis, Ausbrüche, Fugen, Durchbrüche und dergleichen anzubringen. Dies ist insbesondere beim Umbau von Bauobjekten der Fall. Es ist bekannt, für derartige Arbeit Maschinen mit diamantbestückten Kreissägenblättern einzusetzen. Dazu werden am Bauwerk eine oder mehrere Befestigungsschienen befestigt, welche die Trennmaschine tragen und als Vorschubführung für die Einrichtung dienen. Mit Kreissägenblättern lassen sich nur beschränkte Schnitttiefen erreichen, da sonst die Scheibe des Kreissägenblattes zu gross wird. Grosse Kreissägenblätter sind auch ausserordentlich teuer. Beim Ausschneiden eines Durchbruches, z.B. in einer Mauer, erweist es sich zudem als nachteilig, dass mit einem Kreissägenblatt keine sauberen Ecken geschnitten werden können.

Aus der amerikanischen Patentschrift Nr. 1,676,428 ist eine fahrbare Bergwerksmaschine mit einer Schrämmkette bekannt. Die Schrämmkette ist dabei auf einem schwenkbaren Kettenbalken geführt und gelagert. Am hintern Ende des Kettenbalkens befindet sich eine Hohlwelle, in welcher die Antriebswelle für die Kette gelagert ist. Ein Ende dieser Antriebswelle steht über ein Kegelradgetriebe mit einer Hauptantriebswelle in Verbindung. Zusätzlich sind voluminöse und schwere Antriebseinheiten sowie weitere Schwenkeinrichtungen und Steuereinheiten vorhanden. Die hier dargestellte Einrichtung ist sehr gross und schwer und nur als Bergbaumaschine geeignet. Das Anbringen von Durchbrüchen, Fugen, etc. in Mauerwerk und anderen ähnlichen Bauwerken ist mit dieser Maschine nicht vorstellbar.

Für den Einsatz in Bauwerken wurde bereits vorgeschlagen, mobile Kettensägen einzusetzen, welche speziell für Gesteinsarbeiten geeignete Sägeketten aufweisen. Eine derartige Kettensäge ist beispielsweise aus dem Deutschen Patent Nr. 2 207 065 bekannt. Diese bekannte Kettensäge besitzt eine Antriebseinheit mit einem schweren Elektromotor, dessen Antriebswelle durch eine Vorschubeinheit geführt und mit dem Kettenantrieb verbunden ist. Die Sägekette ist über den Kettenantrieb und das Schwert geführt und mit Diamantdisken bestückt. Die Antriebseinheit mit dem Schwert und die Vorschubeinheit sind durch eine Stützeinrichtung gehalten, welche am Mauerwerk festgeschraubt wird. Diese Stützeinrichtung besteht aus einem festen Rahmen mit seitlichen Führungsbahnen für Laufrollen. Antriebs- und Vorschubeinheit sind in einem Gehäuse befestigt, welches an der Unterseite mit mehreren Laufrollen versehen ist. Diese Laufrollen greifen in die Führungsbahnen der Stützeinrichtung ein, wobei eine Reihe vertikal und die andere Reihe horizontal angeordnet sind. Neben der Antriebseinheit ist eine zusätzliche Vorschubeinrichtung angeordnet. Mittels der Vorschubeinrichtung kann die Antriebseinheit mit der um das Schwert umlaufenden Sägekette entlang der eine Führungseinrichtung bildenden Stützeinrichtung verfahren werden. Mit dieser Kettensäge lassen sich Einstiche und Fugen in Mauern und dergleichen gut herstellen. Die Einrichtung ist jedoch sehr schwer, und die Montage ist aufwendig. Der Austausch des Schwertes oder der Antriebseinheit ist zeitaufwendig und führt zu langen Stillstandszeiten.

Es ist Aufgabe der vorliegenden Erfindung, eine mobile Kettensäge für die Bearbeitung von Beton, Gesteinen, Mauerwerk und dergleichen zu schaffen, welche die Ausführung von langen und gleichzeitig tiefen Schnitten bei leichter Handhabung ermöglicht. Die Kettensäge soll ein geringes Gewicht aufweisen, und auf der gleichen Vorschub- und Antriebseinheit sollen verschieden lange Schwerte und Kreissägenblätter einsetzbar und leicht austauschbar sein.

Diese Aufgabe wird durch die im kennzeichnenden Teil des Patentanspruches 1 definierten Merkmale gelöst. Vorteilhafte Weiterbildungen der Erfindung ergeben sich nach den Merkmalen der abhängigen Patentansprüche.

Die erfindungsgemässe Einrichtung weist gegenüber den bekannten mobilen Sägeeinrichtungen erhebliche Vorteile auf. Die Vorschubeinheit mit der durchgehenden Hohl- und Antriebswelle bildet mit ihrem Gehäuse eine stabile Verbindung zur Führungseinrichtung. Die Antriebseinrichtung und die Kupplungseinrichtung sind durch steckbare Kupplungen mit der Antriebswelle in der Vorschubseinheit verbunden. Bei einem Defekt der Antriebseinheit kann diese leicht ausgewechselt werden, ohne dass an der Vorschubeinheit oder auf der Seite der Kettensäge irgendwelche Teile ausgebaut werden müssen. Da die Kupplungseinrichtung in einfacher Weise von der Vorschubeinheit getrennt werden kann, lassen sich einfach und schnell Schwerter mit unterschiedlichen Abmessungen oder mit anders bestückten Sägeketten austauschen, wobei jeweils vorteilhaft die ganze lösbare Kupplungseinheit gemeinsam mit dem Schwert und der Sägekette ausgewechselt wird. Auch die Montage der gesamten Sägeeinrichtung z.B. an einer Mauer wird wesentlich vereinfacht, da für die Bereitstellung der Einrichtung mindestens der Kupplungsteil mit dem Schwert, und wein nötig auch die Antriebseinheit, entfernt werden. Wenn die Führungseinrichtung und die Vorschubeinheit in der gewünschten Schnittposition angeordnet sind, kann das Schnittwerkzeug mit der Kupplungseinrichtung rasch und einfach wieder mit der Vorschubeinheit verbunden werden. Durch die im Betriebszustande einerseits fest mit der Hohlwelle verbundene Kupplungseinheit, an welcher anderseits das Schwert befestigt ist, lässt sich über die Hohlwelle das Schwert um die Achse der Antriebswelle verschwenken. Diese erfindungsgemässe Anordnung bringt die Vorteile, dass sowohl Schnitte an Seitenflächen angefahren werden können, aber auch das Einstechen in volle Flächen möglich ist. Für einfachere Arbeiten und geringe Schnitttiefen kann anstelle der Kettensäge eine Kupplungseinrichtung mit einem daran befestigten Kreissägenblatt an die Vorschubeinheit angebaut werden. Da kleinere Kreissägenblätter relativ billig sind, ergibt sich ein weiterer Kostenvorteil. Anstelle der Schwerthalterung ist in diesem Falle am Zwischenstück ein Ausleger mit einem Zwischengetriebe angeordnet, an dessen Ende das Kreissägenblatt befestigt ist. Diese Anordnung ermöglicht das Einstechen in volle Flächen auch mit Kreissägenblättern.

Im folgenden werden Ausführungbeispiele der Erfindung anhand der Zeichnungen näher erläutert. Es zeigen:
Fig. 1 die Ansicht einer erfindungsgemässen Einrichtung von oben und
Fig. 2 einen Schnitt durch die Kupplungseinrichtung und die Verbindung zwischen Vorschubeinheit und Führungseinrichtung.

Die mobile Kettensäge gemäss Figur 1 besteht aus einer Vorschubeinheit 2, einer Antriebseinheit 1, einer Kupplunseinrichtung 5, einem Schwert 3 mit einer Sägekette 4 und einer Führungseinrichtung 6. Die Antriebseinheit 1 ist ein Hydraulikmotor, welcher über Verbindungsleitungen mit einem nicht dargestellen Hydraulikaggregat verbunden ist. Die Vorschubeinheit 2 enthält zwei nicht dargestellte voneinander unabhängige Getriebe, wobei eines über das Handrad 59 und die Zahnstange 44 den Vorschub der Kettensäge entlang den beiden Führungsschienen 48, 49 ermöglicht. Mittels des zweiten Getriebes kann über das Handrad 60 das Schwert 3 um die Achse 61 verschwenkt werden. Das Schwert 3 ist im Bereiche der Achse 61 von einem Schutzgehäuse 58 umgeben und über eine Verbindungsplatte 34 mit der Spannplatte 22 verbunden. Spannplatte 22 und Schwert 3 sind gegenüber der Achse 61 verschiebbar, wodurch die Sägekette 4 gespannt werden kann. Dafür ist an der Spannplatte 22 eine Spannschraube 33 angeordnet.

Für die Ausführung eines Schnittes z.B. in einer Betonmauer wird abhängig von der gewünschten Position und Richtung des Schnittes vorerst die Lage der Verankerungselemente 54 festgelegt. Die Verankerungselemente 54 dienen der Befestigung von Querträgern 50. Im gezeigten Beispiel sind zwei solche Querträger 50 vorhanden, wobei jedoch nur einer dargestellt ist. Das verankerungselement 54 ist eine Schraube, welche in einen Bohrdübel in der Betonmauer eingreift. Der Querträger 50 ist im weiteren mit zwei Spanneinrichtungen 51, 52 zum Festklemmen der Führungsschienen 48, 49 ausgestattet. Spannpratzen an den Spanneinrichtungen 51, 52 umgreifen die Fussplatte 53, welche fest mit den Schienen 48, 49 verbunden ist und spannen diese gegen den Querträger 50. Die Spanneinrichtungen 51, 52 sind in den Schlitzen 62, 63 im Querträger 50 verschiebbar und ermöglichen ein genaues Ausrichten der Führungsschienen 48, 49. Zusätzlich ist auch das Verankerungselement 54 in einem Langloch 55 angeordnet, wodurch sich eine weitere Einstellmöglichkeit ergibt. Beidseits des Querträgers 50 sind Nivellierschrauben 56, 57 angeordnet. Die Führungseinrichtung kann leicht in ihre Einzelteile zerlegt und in einfacher Weise transportiert werden.

Wie aus Figur 2 erkennbar ist, sind an den Führungsschienen 48, 49 Schienen 43 befestigt, welche mit C-förmigen Führungselementen 40 zusammenwirken. Im gezeigten Beispiel sind die Führungselemente 40 Rollen, welche über einen Lagerzapfen und die Schraube 42 mit dem Gehäusefuss 41 der Vorschubeinheit 2 verbunden sind. Die Vorschubeinheit 2 ist mit vier derartigen Führungselementen 40 ausgestattet, wovon zwei die Schiene 43 umgreifen und die anderen zwei die Schiene 39, welche an der Führungsschiene 49 befestigt und ebenfalls nach aussen gerichtet ist. Bei festgeklemmten Schienen 48, 49 wird dadurch die Vorschubeinheit 2 in allen Richtungen spielfrei geführt. Die Erzeugung des Vorschubes erfolgt vom in Figur 1 dargestellten Handrad 59 über das Getriebe 46, das Vorschubritzel 45 und die Zahnstange 44.

In der Vorschubeinheit 2 ist gemäss Figur 2 eine Antriebswelle 7 angeordnet. Diese Antriebswelle 7 weist die Längsachse 61 auf und erstreckt sich durch die Vorschubeinheit 2. Die Antriebswelle 7 ist über die Lager 27 in einer Hohlwelle 8 gelagert und weist am dargestellten Ende einen Mehrkeilzapfen 26 auf. Ueber eine Mehrkeilhülse 24 ist die Antriebswelle 7 mit einem Mehrkeilzapfen 25 an der Kupplungswelle 16 formschlüssig verbunden. Am anderen Ende der Antriebswelle 7 besteht eine gleichartige Verbindung mit der Abtriebswelle der Antriebseinheit 1. Die Kupplungswelle 16 weist einen Werkzeugflansch 17 auf und ist über die Lager 23 im Zwischenstück 10 gelagert. Am Werkzeugflansch 17 ist mittels mehrerer Schrauben 19 das Antriebsrad 18 für die Sägekette 3 befestigt.

Die Hohlwelle 8 ist über Lager 28 im Gehäuse der Vorschubeinheit 2 gelagert. Sie steht im Inneren der Vorschubeinheit 2 mit einem Getriebe in Verbindung, welches mit dem in Figur 1 dargestellten Handrad 60 zusammenwirkt und ein Drehen der Hohlwelle 8 um die Achse 61 ermöglicht. Am Ende der Hohlwelle 8 ist ein Führungsflansch 9 angeordnet, welcher eine konische Bohrung 64 aufweist. Diese konische Bohrung 64 dient zur Zentrierung des Zwischenstückes 10, welches an einem Ende mit einem Führungskonus 12 versehen ist. Das Zwischenstück 10 weist im weiteren Verbindungsflansche 11 und einen Befestigungsflansch 13 auf. Die Verbindungsflansche 11 sind am Umfange des Zwischenstückes 10 symmetrisch verteilt, und zwischen den Flanschen 11 sind Aussparungen 14 angeordnet. Die Verbindungsflansche 11 sind von einem Klemmring 29 mit einem Kragen 30 umgeben. Im Kragen 30 des Klemmringes 29 sind ebenfalls Durchbrüche angeordnet, welche geringfügig grösser sind als die Verbindungsflansche 11 am Zwischenstück 10. Dank dieser Ausgestaltung kann das Zwischenstück 10 aus dem Klemmring 29 ausgefahren werden. Zur festen Verbindung des Zwischenstückes 10 mit der Hohlwelle 8 dient der Gewindeteil 31 am Klemmring 29 und am Führungsflansch 9. Durch Verdrehen des Klemmringes 29 werden die Verbindungsflansche 11 gegen die Hohlwelle 8 gezogen und das Zwischenstück 10 fest mit der Hohlwelle 8 verbunden. Zur Kraftübertragung sind am Führungsflansch 9 der Hohlwelle 8 Kraftübertragungselemente 15 in der Form von radial angeordneten Keilen befestigt. Diese Keile greifen in entsprechende Aussparungen am Verbindungsflansch 11 ein.

Das Verstellen des Schwertes 3 zum Spannen der Sägekette 4 erfolgt durch Verschieben der Spannplatte 22 entlang der Führungsplatte 20. Die Spannplatte 22 umgreift die Führungsplatte 20 C-förmig und ist mit entsprechenden nicht dargestellten Feststellmitteln versehen. Die Führungsplatte 20 ist ihrerseits mittels Schrauben 21 mit dem Befestigungsflansch 13, bzw. dem Zwischenstück 10 fest verbunden.

Ein Auswechseln des Schwertes 3 einschliesslich der Sägekette 4, des Antriebsrades 18, der Kupplungswelle 16, der Führungs- und Spannplatten 20, 22 sowie des Zwischenstückes 10 erfolgt durch Lösen des Klemmringes 29 und Herausziehen des gesamten Kupplungsteiles 5. Zum Lösen und spannen des Klemmringes 29 ist dieser am Umfang mit Bohrungen 32 ausgestattet, in welche ein Spannwerkzeug eingesteckt werden kann. Der Klemmring 29 und die Kraftübertragungselemente 15 verbleiben an der Hohlwelle 8. Ein anders dimensioniertes Schwert 3, welches bereits mit einer Kupplungseinrichtung 5 fest verbunden ist, kann rasch und leicht an die Vorschubeinheit 2 angesteckt und mit der Antriebswelle 7 in Verbindung gebracht und durch Spannen des Klemmringes 29 fest mit der Hohlwelle 8 verbunden werden. Der Antrieb der Sägekette 4 erfolgt direkt von der Antriebseinheit 1 über die Antriebswelle 7 und die Kupplungswelle 16. Hohlwelle 8, Zwischenstück 10 und die Führungs- und Spannplatten 20, 22 sind feststehend und nur über das Handrad 60 schwenkbar.

## Patentansprüche

1. Mobile Kettensäge für die Bearbeitung von Beton, Gesteinen und Mauerwerk mit einer Antriebseinheit (1), einer Vorschubeinheit (2), einem um eine Antriebswelle schwenkbaren Schwert (3) mit Sägekette (4), wobei die Antriebswelle (7) in einer Hohlwelle (8) gelagert und an einem Ende mit der Antriebseinheit (1) verbunden ist und einer Führungseinrichtung (6), dadurch gekennzeichnet, dass die Holhwelle (8) an dem gegen das Schwert (3) gerichteten Ende mit einer Kuppplungseinrichtung (5) lösbar verbunden ist, diese Kupplungseinrichtung (5) ebenfalls als Hohlwelle ausgebildet ist und Befestigungseinrichtungen (13, 20) für das Schwert (3) aufweist, in der Kupllungseinrichtung (5) eine Kupplungswelle (16) gelagert ist und diese Kupplungswelle (16) die gleiche Achse (61) wie die Antriebswelle (7) aufweist, die in der Hohlwelle (8) gelagerte Antriebswelle (7) an einem Ende lösbar mit der Antriebseinheit (1) und am andern Ende lösbar mit der Kupplungswelle (16) verbunden ist, die Kupplungswelle (16) an dem von der Antriebswelle (7) entfernten Ende einen Werkzeugflansch (17) aufweist und die Hohlwelle (8) gemeinsam mit der mit ihr verbundenen Kupplungseinrichtung (5) und dem Schwert (3) mittels einer Schwenkeinrichtung um die Achse (61) der Antriebseinheit (7) schwenkbar sind.

2. Mobile Kettensäge nach Patentanspruch 1, dadurch gekennzeichnet, dass die Kupplungseinheit (5) aus einem mit der Hohlwelle (8) verbundenen Führungsflansch (9), einem Zwischenstück (10) mit Verbindungsflanschen (11), der in diesem Zwischenstück (10) gelagerten Kupplungswelle (16) mit dem Werkzeugflansch (17) und einem die Verbindungsflanschen (11) des Zwischenstückes (10) mit einem Kragen (30) übergreifenden und in den Führungsflansch (9) der Hohlwelle (8) eingreifenden Klemmring (29) besteht.

3. Mobile Kettensäge nach Patentanspruch 2, dadurch gekennzeichnet, dass am Führungsflansch (9) Kraftübertragungselemente (15) angeordnet sind, und diese Kraftübertragungselemente (15) formschlüssig in Aussparungen in den Verbindungsflanschen (11) des Zwischenstückes (10) eingreifen.

4. Mobile Kettensäge nach Patentanspruch 2 oder 3, dadurch gekennzeichnet, dass die Verbindungsflanschen (11) am Umfang des Zwischenstückes (10) symmetrisch verteilt und zwischen den Flanschen (11) Durchbrüche (14) angeordnet sind, und der am Klemmring (29) nach innen stehende Kragen (30) Durchbrüche aufweist, welche etwa den bemessungen der Verbindungsflanschen (11) entsprechen.

5. Mobile Kettensäge nach einem der Patentansprüche 1 bis 4, dadurch gekennzeichnet, dass die Kupplungseinrichtung (5) Befestigungs- und Verstelleinrichtungen (20, 22, 23) für das Schwert (3) aufweist.

6. Mobile Kettensäge nach einem der Patentansprüche 1 bis 5, dadurch gekennzeichnet, dass am Werkzeugflansch (17) das Antriebsrad (18) für die Sägekette (4) befestigt ist.

7. Mobile Kettensäge nach Patentanspruch 1, dadurch gekennzeichnet, dass die Vorschubeinheit (2) am Boden (47) C-förmige Führungselemente (40) aufweist, diese Elemente (40) formschlüssig mit mindestens zwei Schienen (39, 43) an der Führungseinrichtung (6) zusammenwirken, und zwischen den Schienen (39, 43) die Uebertragungselemente (44, 45, 46) für den Vorschub angeordnet sind.

8. Mobile Kettensäge nach Patentanspruch 2 oder 7, dadurch gekennzeichnet, dass die Führungseinrichtung (6) aus mindestens zwei Querträgern (50) und zwei mit Spanneinrichtungen (51, 52) auf den Querträgern (50) feststellbaren Führungsschienen (48, 49) besteht und die Querträger (50) Verankerungselemente (54) aufweisen.

## Claims

1. A mobile chainsaw for the treatment of concrete, rock and masonry, comprising a drive unit (1), a feed unit (2), a sword (3) able to pivot about a drive shaft and having a saw chain (4), the drive shaft (7) being mounted in a hollow shaft (8) and being connected at one end with the drive unit (1), and comprising a guide device (6), characterised in that, at the end facing the sword (3), the hollow shaft (8) is detachably connected with a coupling device (5), said coupling device (5) also being designed as a hollow shaft and comprising securing devices (13, 20) for the sword (3), a coupling shaft (16) is mounted in the coupling device (5) and has the same axis (61) as the drive shaft (7), the drive shaft (7) mounted in the hollow shaft (8) is detachably connected at one end with the drive unit (1) and is detachably connected at the other end with the coupling shaft (16), at the end facing away from the drive shaft (7) the coupling shaft (16) comprises a tool flange (17) and the hollow shaft (8) together with the coupling device (5) connected therewith and the sword (3) are pivotable about the axis (61) of the drive unit (7) by means of a pivoting device.

2. A mobile chainsaw according to claim 1, characterised in that the coupling unit (5) consists of a guide flange (9) connected to the hollow shaft (8), an intermediate piece (10) having connecting flanges (11), the coupling shaft (16) mounted in said intermediate piece (10) with the tool flange (17) and a clamping ring (29), which overlaps the connecting flanges (11) of the intermediate piece (10) with a collar (30) and engages in the guide flange (9) of the hollow shaft (8).

3. A mobile chainsaw according to claim 2, characterised in that on the guide flange (9) power transmission members (15) are arranged, and said power transmission members (15) engage in a form-locking manner in recesses in the connecting flanges (11) of the intermediate piece (10).

4. A mobile chainsaw according to claim 2 or 3, characterised in that the connecting flanges (11) are distributed symmetrically around the periphery of the intermediate piece (10) and openings (14) are arranged between the flanges (11), and the collar (30) pointing inwards on the clamping rig (29) comprises openings wich correspond approximately to the dimensions of the connecting flanges (11).

5. A mobile chainsaw according to one of claims 1 to 4, characterised in that the coupling device (5) comprises fastening and adjusting devices (20, 22, 23) for the sword (3).

6. A mobile chainsaw according to one of claims 1 to 5, characterised in that the drive wheel (18) for the saw chain (4) is fastened to the tool flange (17).

7. A mobile chainsaw according to claim 1, characterised in that the feed unit (2) comprises at the bottom (47) C-shaped guide members (40), said members (40) cooperate in a form-locking manner with at least two rails (39, 43) on the guide device (6), and the transmission members (44, 45, 46) for the feed are arranged between the rails (39, 43).

8. A mobile chainsaw according to claim 2 or 7, characterised in that the guide device (6) consists of at least two cross arms (50) and two guide rails (48, 49) which may be fastened by clamping devices (51, 52) to the cross arms (50) and the cross arms (50) comprise anchor members (54).

## Revendications

1. Scie à chaîne mobile pour le travail du béton, de la pierre et de la maçonnerie, avec une unité d'entraînement (1), une unité d'avance (2), un guide-chaîne (3) avec chaîne de scie (4) pivotant autour d'un arbre d'entraînement (7), ce dernier étant logé dans un arbre creux (8) et relié à l'une de ses extrémités à l'unité d'entraînement (1), ainsi qu'avec un dispositif de guidage (6), caractérisée en ce que l'arbre creux (8), à son extrémité opposée au guide-chaîne (3), est relié de manière amovible à un dispositif d'accouplement (5), en ce que ce dispositif d'accouplement (5) prend également la forme d'un arbre creux et présente des dispositifs de fixation (13, 20) pour le guide-chaîne (3), en ce qu'un arbre d'accouplement (16) est monté par des paliers dans le dispositif d'accouplement (5) et possède le même axe (61) que l'arbre d'entraînement (7), en ce que l'arbre d'entraînement (7) monté dans l'arbre creux (8) est relié de manière amovible à l'une de ses extrémités à l'unité d'entraînement (1) et également de manière amovible à l'autre extrémité à l'arbre d'accouplement (16), en ce que l'arbre d'accouplement (16) possède à son extrémité opposée à l'arbre d'entraînement (7) une bride porte-outil (17) et en ce que l'arbre creux (8), avec le dispositif d'accouplement (5) qui en est solidaire et le guide-chaîne (3), peut être pivoté par un dispositif de pivotement autour de l'axe (61) de l'arbre d'entraînement (7).

2. Scie à chaîne mobile selon la revendication 1, caractérisée en ce que le dispositif d'accouplement (5) se compose d'une bride de guidage (9) reliée à l'arbre creux (8), d'un adaptateur (10) avec brides de liaison (11), de l'arbre d'accouplement (16) avec la bride porte-outil (17) monté dans cet adaptateur (10) et d'un anneau de serrage (29) entourant par un collet (30) les brides de liaison (11) de l'adaptateur (10) et s'engageant dans la bride de guidage (9) de l'arbre creux (8).

3. Scie à chaîne mobile selon la revendication 2, caractérisée en ce que la bride de guidage (9) porte des éléments de transmission des forces (15) et en ce que ces éléments de transmission des forces (15) s'engagent dans les décrochements des brides de liaison (11) de l'adaptateur (10) pour former une liaison par obstacle.

4. Scie à chaîne mobile selon la revendication 2 ou 3, caractérisée en ce que les brides de liaison (11) sont réparties régulièrement à la circonférence de l'adaptateur (10) et ménagent entre elles des décrochements (14) et en ce que le collet (30) saillant vers l'intérieur de l'anneau de serrage (29) présente des décrochements qui correspondent sensiblement aux dimensions des brides de liaison (11).

5. Scie à chaîne mobile selon l'une des revendications 1 à 4, caractérisée en ce que le dispositif d'accouplement (5) présente des dispositifs de fixation et de réglage (20, 22, 23) du guide-chaîne (3).

6. Scie à chaîne mobile selon l'une des revendication 1 à 5, caractérisée en ce que la bride porte-outil (17) porte la roue d'entraînement (18) de la chaîne de scie (4).

7. Scie à chaîne mobile selon la revendication 1, caractérisée en ce que l'unité d'avance (2) porte sur le fond (47) des éléments de guidage (40) en forme de C, en ce que ces éléments (40) forment une liaison par obstacle avec au moins deux rails (39, 43) du dispositif de guidage (6) et en ce que les éléments de transmission (44, 45, 46) de l'avance sont disposés entre les rails (39, 43).

8. Scie à chaîne mobile selon la revendication 2 ou 7, caractérisée en ce que le dispositif de guidage (6) se compose d'au moins deux traverses (50) et deux rails de guidage (48, 49) pouvant être fixés sur les traverses (50) à l'aide de dispositifs de serrage (51, 52) et en ce que les traverses (50) possèdent des éléments d'ancrage (54).
